# FASCICULE DE BREVET EUROPEEN

(11) **EP 1 590 862 B1**
(45) Date de publication et mention de la délivrance du brevet: **30.12.2015**
(21) Numéro de dépôt: 04707545.2
(22) Date de dépôt: 03.02.2004
(51) Int. Cl.: H01R 13/627, H01R 13/658

(54) **CONNECTEUR ELECTRIQUE**
ELEKTRISCHER VERBINDER
ELECTRICAL CONNECTOR

(30) Priorité: 06.02.2003 FR 0301390
(43) Date de publication de la demande: 02.11.2005
(73) Titulaire: RADIALL, 93116 Rosny-Sous-Bois (FR)
(72) Inventeur: VAN DER MEE, Marnix, F-37270 Montlouis Sur Loire (FR); BALDYROU, Armel, F-37110 Monthodon (FR); GEAY, Stéphane, F-41310 Authon (FR)
(74) Mandataire: Tanty, François
(86) Numéro de dépôt international: PCT/FR2004/000244
(87) Numéro de publication internationale: WO 2004/079871

(56) Documents cités:
- EP-A- 0 415 489
- US-A- 5 169 340
- US-A- 5 509 823
- US-A- 6 139 350
- US-A1- 2002 090 856

## Description

La présente invention a notamment pour objet un connecteur électrique.

On connaît par le brevet européen EP 358 562 de la société déposante un connecteur comportant des éléments de boîtier dont l'un porte sur sa périphérie une pluralité de lames élastiques reliées électriquement entre elles ainsi qu'à l'élément de boîtier correspondant, ces lames venant s'appliquer contre l'autre élément de boîtier lors de la connexion. Ces lames sont maintenues sur l'élément de boîtier correspondant à l'aide d'une contreplaque.

Le connecteur précité comporte un nombre relativement élevé de pièces.

De plus, les lames, lesquelles sont généralement réalisées dans une bande métallique, peuvent être endommagées, le cas échéant, sous l'effet de contraintes mécaniques fortes.

Le brevet US 6 139 350 décrit un dispositif comportant un connecteur de câble apte à être engagé dans une fiche correspondante. La fiche comporte deux paires de crochets de verrouillage aptes à coopérer avec des renfoncements du connecteur de câble.

Le brevet US 5 509 823 décrit un connecteur selon le préambule de la revendication 1, comportant un corps de base sur lequel sont réalisées des pattes élastiques. Ces dernières présentent une largeur relativement faible.

La demande de brevet FR 2 693 845 décrit un connecteur électrique blindé comportant deux boîtiers. Ce connecteur est dépourvu de patte réalisée dans l'épaisseur d'une paroi cylindrique d'une partie de connexion.

La demande de brevet EP 1 098 397 décrit un connecteur électrique de type cylindrique avec une section transversale circulaire.

La présente invention vise notamment à fournir un connecteur amélioré.

Elle a pour objet un connecteur électrique selon la revendication 1.

Grâce à l'invention, on peut réduire le nombre de pièces constitutives du connecteur puisqu'une liaison de masse entre les premier et deuxième éléments de boîtier peut être assurée par une ou plusieurs pattes élastiquement déformables réalisées d'un seul tenant avec l'un de ces éléments de boîtier. On évite notamment l'emploi de lames de contact telles que celles décrites dans le brevet EP 358 562.

La structure du connecteur s'en trouve ainsi simplifiée et son coût de revient peut être réduit.

Du fait que la ou les pattes sont réalisées d'un seul tenant avec la partie de connexion correspondante, le connecteur peut présenter une plus grande robustesse, comparé par exemple au connecteur décrit dans le brevet EP 358 562 dans lequel les lames de contact peuvent présenter une résistance mécanique moindre, étant réalisées dans une bande métallique.

De plus, la ou les pattes réalisées sur une même partie de connexion viennent s'appliquer, du fait de leur élasticité, sur l'autre partie de connexion en y exerçant une contrainte substantielle, permettant ainsi une bonne mise à la masse des deux éléments de boîtier lors de la connexion.

La contrainte exercée par la ou les pattes de l'une des parties de connexion sur l'autre partie de connexion permet, du fait du frottement résultant, un maintien robuste des éléments de boîtier entre eux. Le jeu entre ces derniers peut être réduit de manière considérable et l'on a constaté que le connecteur présente une résistance tout à fait satisfaisante aux vibrations dans des conditions d'utilisation difficiles comme par exemple dans le domaine aéronautique.

Par ailleurs, dans les connecteurs existants, la liaison de masse s'effectue en fait en majeure partie par butée axiale entre les deux éléments de boîtier lorsqu'ils sont connectés. Cette configuration est généralement appelée « shell-bottoming ».

Dans la présente invention, une liaison de masse suffisante pouvant être assurée entre les deux éléments de boîtier grâce à la ou aux pattes élastiquement déformables, il est possible, éventuellement, de ne prévoir aucune butée axiale entre les deux éléments de boîtier.

Etant donné que la partie de connexion comporte sur le côté en segment de droite précité une unique patte élastiquement déformable, avec seulement deux fentes de part et d'autre de cette patte, l'invention permet de limiter d'éventuelles fuites liées aux interférences de rayonnement électromagnétique à travers des fentes, comparé à un connecteur comportant un nombre relativement élevé de pattes et donc de fentes correspondantes, à l'instar du connecteur décrit dans le brevet US 5 509 823.

Par ailleurs, jusqu'à présent, la tendance est de chercher à augmenter le nombre de points de contact pour assurer une bonne continuité électrique, compte tenu du préjugé selon lequel l'emploi d'un nombre relativement faible de pattes aboutirait à un nombre réduit de points de contact.

En fait, la société déposante a constaté qu'une patte qui présente une largeur relativement importante peut offrir un nombre relativement élevé de points de contact du fait de la présence d'irrégularités microscopiques sur la patte, générées lors de la fabrication, par usinage ou moulage par exemple.

Un autre préjugé consiste à considérer qu'une patte relativement large manquerait d'élasticité.

En fait, l'élasticité de la patte dépend dans une large mesure de son épaisseur, de sa hauteur et du matériau dans lequel cette patte est réalisée, et non de sa largeur.

En revanche, l'effort élastique développé par la patte est fonction de la largeur de cette patte.

Dans un exemple de mise en oeuvre de l'invention, la paroi cylindrique présente, en section transversale, deux côtés en segment de droite sensiblement parallèles, ayant notamment une section transversale sensiblement rectangulaire.

Chaque patte peut être obtenue par exemple par découpe de la paroi cylindrique ou, en variante, être issues, le cas échéant, du moulage de l'élément de boîtier.

Avantageusement, la ou les pattes élastiquement déformables s'étendent sur une majeure partie de la hauteur de la partie de connexion.

La patte élastiquement déformable peut présenter une extrémité libre éloignée de la base de la partie de connexion correspondante.

De préférence, la ou les pattes comportent, sur une face venant s'appliquer sur l'autre partie de connexion, au moins un relief. La présence de ce relief permet à la patte de s'appliquer sur l'autre partie de connexion avec une contrainte relativement élevée.

Le relief peut être situé sur une face intérieure de la patte lorsque la partie de connexion est de type femelle ou, en variante, être situé sur une face extérieure de la patte lorsque la partie de connexion est de type mâle.

De préférence, lorsque la patte comporte un bord supérieur, le .relief est adjacent à ce bord supérieur ou, du moins, est situé à proximité de celui-ci.

Ainsi, la liaison de masse entre les éléments de boîtier peut s'établir en début de connexion de manière à ce que le premier contact électrique s'effectue au niveau du blindage et non au niveau des conducteurs connectés portés par les éléments de boîtier.

Dans un exemple de mise en oeuvre de l'invention, le relief est sous la forme d'une nervure s'étendant transversalement à la direction longitudinale de la patte. La nervure peut s'étendre sur toute la largeur de la patte.

Dans un exemple de mise en oeuvre de l'invention, l'une des parties de connexion comporte deux pattes en regard.

Chaque patte peut présenter une forme sensiblement plane, de préférence rectangulaire.

Chaque patte peut s'étendre sur un côté en segment de droite, entre les deux extrémités de ce côté.

Dans un exemple de mise en oeuvre de l'invention, la patte élastiquement déformable vient s'appliquer sur une paroi sensiblement plane de l'autre partie de connexion.

L'une au moins des parties de connexion peut comporter deux cavités voisines séparées par une paroi intermédiaire.

Avantageusement, les éléments de boîtier peuvent être réalisés en matériau électriquement conducteur de manière à réaliser un blindage du boîtier.

Les éléments de boîtier peuvent être réalisés en métal, par exemple en aluminium. En variante, les éléments de boîtier peuvent être réalisés en matière plastique, métallisée ou contenant une charge conductrice, auquel cas ceux-ci peuvent être réalisés par moulage par exemple.

Les conducteurs qui sont montés dans les éléments de boîtier peuvent être de type coaxial.

La paroi cylindrique peut présenter une épaisseur inférieure à 1 cm.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente schématiquement et partiellement, en perspective, un boîtier de connecteur conforme à l'invention,
- les figures 2 et 3 illustrent schématiquement et partiellement, en coupe suivant II-II, les éléments du boîtier de la figure 1, à deux étapes successives de connexion, et
- la figure 4 représente schématiquement et partiellement, en perspective, une variante de mise en oeuvre de l'invention.

On a représenté sur la figure 1 un premier élément de boîtier 1 et un deuxième élément de boîtier 2 d'un connecteur électrique, destinés à être assemblés pour former un boîtier blindé.

Dans l'exemple décrit, les éléments de boîtier 1 et 2 sont réalisés en aluminium et sont destinés à recevoir des conducteurs retenus dans des blocs isolants, non représentés.

Ces conducteurs peuvent par exemple être du type coaxial ou d'un autre type. L'élément de boîtier 1 comporte deux parties de connexion femelles 3 formées chacune par une paroi cylindrique d'axe X de section transversale sensiblement rectangulaire, chaque paroi définissant une cavité unique 9.

Chaque partie de connexion 3 comporte sur deux côtés opposés 3a du rectangle deux pattes élastiquement déformables 5 en regard, lesquelles s'étendent suivant l'axe X sur une majeure partie de la hauteur de la partie de connexion 3.

Les pattes 5 présentent une forme sensiblement rectangulaire avec deux bords latéraux parallèles 5a et un bord supérieur 5b.

Chaque partie de connexion ou paroi cylindrique 3 comporte des fentes 8, situées de part et d'autre d'une patte 5.

Chaque patte 5 présente, en section transversale, une largeur supérieure à la moitié de la longueur du côté 3a correspondant.

Ces pattes élastiquement déformables 5 comportent chacune sur leur face intérieure 4 une nervure 6 transversale à l'axe X, adjacente au bord supérieur 5b et s'étendant sur toute la largeur de la patte 5.

Dans l'exemple considéré, les pattes 5 sont réalisées par découpage de la paroi cylindrique de la partie de connexion 3.

La partie de connexion 3 comporte de part et d'autre des pattes 5, deux portions de paroi 7 ayant en section transversale une forme sensiblement en U, qui confèrent à la partie de connexion 3 une robustesse satisfaisante.

L'élément de boîtier 2 comporte deux parties de connexion mâles 10 aptes à s'engager chacune respectivement dans une cavité 9 d'une partie de connexion femelle 3 de l'élément de boîtier 1.

Ces parties de connexion 10 sont formées chacune par une paroi cylindrique de section transversale sensiblement rectangulaire.

Comme on peut le voir sur la figure 2, en début d'engagement de la partie de connexion mâle 10 dans la partie de connexion femelle 3, les pattes 5 s'écartent du fait de la présence des nervures 6 et la liaison de masse peut s'établir entre les éléments de boîtier 1 et 2.

On obtient ainsi une liaison de masse avant que les conducteurs, non représentés, portés par les éléments de boîtier ne soient reliés.

En fin de connexion, comme illustré sur la figure 3, les pattes 5 sont légèrement écartées de leur position de repos de sorte qu'elles exercent une contrainte relativement élevée sur la paroi cylindrique de la partie de connexion 10, assurant ainsi une liaison de masse satisfaisante entre les éléments de boîtier 1 et 2.

Dans l'exemple qui vient d'être décrit, chaque partie de connexion 3 comporte une seule paire de pattes 5 en regard.

En variante, comme illustré sur la figure 4, l'une des parties de connexion 3' peut comporter deux paires de pattes 5 en regard. Dans l'exemple considéré, la partie de connexion 3' est de type mâle et les nervures 6 sont situées sur la face extérieure des pattes 5. La partie de connexion 3' comporte une paroi intermédiaire 13 définissant deux cavités séparées 9 pour recevoir des conducteurs.

Chaque patte 5 présente, en section transversale, une largeur supérieure à la moitié de la longueur du côté s'étendant entre la paroi 13 et un côté opposé à cette paroi 13.

Dans les exemples qui viennent d'être décrits, les éléments de boîtier 1 et 2 comportent chacun deux parties de connexion séparées, respectivement 3, 3' et 10.

On ne sort pas du cadre de la présente invention lorsque les éléments de boîtier comportent un nombre différent de parties de connexion. Par exemple, ceux-ci peuvent comporter chacun une seule partie de connexion.

Bien entendu, l'invention n'est pas limitée aux exemples de mise en oeuvre qui viennent d'être décrits.

Il est possible de munir les deux parties de connexion mâle et femelle à la fois de pattes qui viennent en appui l'une sur l'autre ou, en variante, qui sont alternées de manière à venir s'appliquer sur une portion de paroi de l'autre partie de connexion, en dehors des pattes de cette partie.

Les pattes élastiquement déformables peuvent comporter des reliefs autres qu'une nervure, notamment des bossages.

Les parties de connexion peuvent présenter une section transversale autre que rectangulaire.

La section transversale peut être sensiblement trapézoïdale par exemple.

## Revendications

1. Connecteur électrique comportant un boîtier comprenant:
- un premier élément de boîtier (1; 2) pourvu d'au moins une première partie de connexion mâle (3'; 10), respectivement femelle (3),
- un deuxième élément de boîtier (1; 2) pourvu d'au moins une deuxième partie de connexion femelle (3), respectivement mâle (3'; 10), apte à coopérer avec la première partie de connexion,
l'une au moins des première et deuxième parties de connexion étant formées chacune d'une paroi cylindrique d'axe longitudinal X et présentant une section transversale à l'axe X avec au moins un côté en segment de droite (3a) présentant une longueur selon l'axe X, la paroi comportant sur au moins un côté en segment de droite (3a) de la paroi, au moins une patte élastiquement déformable (5) réalisée d'un seul tenant avec la partie de connexion correspondante, dans l'épaisseur de la paroi cylindrique de cette partie de connexion, la patte (5) étant en fin de connexion, légèrement écartée de sa position de repos, laquelle paroi définit une cavité unique (9) **caractérisé par le fait que** la patte présente transversalement à l'axe X, une largeur supérieure à la moitié de la longueur dudit côté.

2. Connecteur selon la revendication 1, **caractérisé par le fait que** la paroi cylindrique présente une section transversale avec deux côtés en segment de droite sensiblement parallèles.

3. Connecteur selon la revendication 2, **caractérisé par le fait que** la paroi cylindrique présente une section transversale sensiblement rectangulaire.

4. Connecteur selon l'une quelconque des revendications précédentes, **caractérisé par le fait que** ladite au moins une patte élastiquement déformable (5) s'étend sur une majeure partie de la hauteur de la partie de connexion (3 ; 3').

5. Connecteur selon l'une quelconque des revendications précédentes, **caractérisé par le fait que** la patte élastiquement déformable (5) présente une extrémité libre éloignée de la base de la partie de connexion correspondante.

6. Connecteur selon l'une quelconque des revendications précédentes, **caractérisé par le fait que** ladite au moins une patte (5) comporte, sur une face (4) venant s'appliquer contre l'autre partie de connexion, au moins un relief (6).

7. Connecteur selon la revendication 6, ladite au moins une patte (5) comportant un bord supérieur (5b), **caractérisé par le fait que** ledit au moins un relief (6) est adjacent audit bord supérieur (5b) ou situé à proximité de celui-ci.

8. Connecteur selon l'une des revendications 6 et 7, **caractérisé par le fait que** le relief (6) est sous la forme d'une nervure transversale à l'axe X et s'étendant sur la largeur de la patte (5).

9. Connecteur selon la revendication 8, **caractérisé par le fait que** la nervure (6) s'étend sur toute la largeur de la patte (5).

10. Connecteur selon l'une quelconque des revendications précédentes, **caractérisé par le fait que** l'une des parties de connexion (3; 3') comporte deux pattes élastiquement déformables (5) en regard.

11. Connecteur selon l'une quelconque des revendications précédentes, **caractérisé par le fait que** chaque patte (5) présente une forme sensiblement plane, de préférence rectangulaire.

12. Connecteur selon l'une quelconque des revendications précédentes, **caractérisé par le fait que** la patte élastiquement déformable vient s'appliquer sur une paroi sensiblement plane de l'autre partie de connexion.

13. Connecteur selon l'une quelconque des revendications précédentes, **caractérisé par le fait que** l'une au moins des parties de connexion comporte deux cavités voisines (9) séparées par une paroi intermédiaire (13).

14. Connecteur selon l'une quelconque des revendications précédentes, **caractérisé par le fait que** les éléments de boîtier sont réalisés en matériau électriquement conducteur de manière à réaliser un blindage du boîtier.

15. Connecteur selon la revendication 14, **caractérisé par le fait que** les éléments de boîtier (1; 2) sont réalisés en métal, notamment en aluminium.

16. Connecteur selon l'une quelconque des revendications précédentes, **caractérisé par le fait que** la paroi cylindrique présente une épaisseur inférieure à 1 cm.

## Patentansprüche

1. Elektrischer Verbinder mit einem Gehäuse, das aufweist:
- ein erstes Gehäuseelement (1; 2), das wenigstens einen ersten, männlichen Verbinderteil (3'; 10) bzw. weiblichen Verbinderteil (3) aufweist,
- ein zweites Gehäuseelement (1; 2), das wenigstens einen zweiten, weiblichen Verbinderteil (3) bzw. männlichen Verbinderteil (3'; 10) aufweist, der zu eingerichtet ist, mit dem ersten Verbinderteil zusammenzuwirken,
wobei wenigstens einer der ersten und zweiten Verbinderteile jeweils durch eine zylindrische Wand mit einer Längsachse X gebildet ist, die quer zu der Achse X einen Querschnitt mit wenigstens einer Seite in der Form eines Geradensegments (3a) hat, das eine Länge längs der Achse X hat, wobei die Wand auf wenigstens einer Seite in der Form eines Geradensegments (3a) der Wand wenigstens eine elastisch verformbare Zunge (5) hat, die in einem Stück mit dem betreffenden Verbinderteil ausgebildet ist, in der Dicke der zylindrischen Wand dieses Verbinderteils, wobei die Zunge (5) am Ende der Verbindung leicht von ihrer Ruhestellung abgerückt ist, wobei die Wand eine einzige Höhlung (9) bildet, **dadurch gekennzeichnet, dass** die Zunge quer zu der Achse X eine Breite hat, die größer ist als die mittlere Länge dieser Seite.

2. Verbinder nach Anspruch 1, **dadurch gekennzeichnet, dass** die zylindrische Wand einen Querschnitt mit zwei im wesentlichen parallelen Seiten in der Form von Geradensegmenten aufweist.

3. Verbinder nach Anspruch 2, **dadurch gekennzeichnet, dass** die zylindrische Wand einen im wesentlichen rechteckigen Querschnitt hat.

4. Verbinder nach einem der vorstehenden Ansprüche, **dadurch gekennzeichnet, dass** die wenigstens eine elastisch verformbare Zunge (5) sich auf einem größeren Teil der Höhe des Verbinderteils (3; 3') erstreckt.

5. Verbinder nach einem der vorstehenden Ansprüche, **dadurch gekennzeichnet, dass** die elastisch verformbare Zunge (5) ein freies Ende aufweist, das von der Basis des betreffenden Verbinderteils entfernt ist.

6. Verbinder nach einem der vorstehenden Ansprüche, **dadurch gekennzeichnet, dass** die wenigstens eine Zunge (5) auf einer Fläche (4), die sich gegen den anderen Verbinderteil anlegt, wenigstens ein Relief (6) aufweist.

7. Verbinder nach Anspruch 6, bei dem die wenigstens eine Zunge (5) einen oberen Rand (5b) hat, **dadurch gekennzeichnet, dass** das wenigstens eine Relief (6) an den genannten oberen Rand (5b) angrenzt oder sich in der Nähe desselben befindet.

8. Verbinder nach einem der Ansprüche 6 und 7, **dadurch gekennzeichnet, dass** das Relief (6) die Form einer quer zu der Achse X verlaufenden Rippe hat und sich auf der Breite der Zunge (5) erstreckt.

9. Verbinder nach Anspruch 8, **dadurch gekennzeichnet, dass** die Rippe (6) sich auf der gesamten Breite der Zunge (5) erstreckt.

10. Verbinder nach einem der vorstehenden Ansprüche, **dadurch gekennzeichnet, dass** die Verbinderteile (3; 3') zwei einander gegenüberliegende elastisch verformbare Zungen (5) haben.

11. Verbinder nach einem der vorstehenden Ansprüche, **dadurch gekennzeichnet, dass** jede Zunge (5) eine im wesentlichen flache, vorzugsweise rechteckige Form hat.

12. Verbinder nach einem der vorstehenden Ansprüche, **dadurch gekennzeichnet, dass** die elastisch verformbare Zunge sich an eine im wesentlichen flache Wand des anderen Verbinderteils anlegt.

13. Verbinder nach einem der vorstehenden Ansprüche, **dadurch gekennzeichnet, dass** wenigstens einer der Verbinderteile zwei benachbarte Höhlungen (9) aufweist, die durch eine Zwischenwand (13) getrennt sind.

14. Verbinder nach einem der vorstehenden Ansprüche, **dadurch gekennzeichnet, dass** die Gehäuseelemente aus einem elektrisch leitfähigen Material hergestellt sind, derart, dass eine Abschirmung des Gehäuses gebildet wird.

15. Verbinder nach Anspruch 14, **dadurch gekennzeichnet, dass** die Gehäuseelemente (1, 2) aus Metall, insbesondere aus Aluminium hergestellt sind.

16. Verbinder nach einem der vorstehenden Ansprüche, **dadurch gekennzeichnet, dass** die zylindrische Wand eine Dicke von weniger als 1 cm hat.

## Claims

1. Electrical connector with a housing comprising:
- a first housing element (1; 2) provided with at least one first male (3'; 10) or female (3) connection part,
- a second housing element (1; 2) provided with at least one second female (3) or male (3'; 10) connection part respectively, able to cooperate with the first connection part;
the at least one of the first and second connection parts each being formed from a cylindrical wall of longitudinal axis X and with a cross-section across axis X with at least one straight side (3a) having a length along axis X, the wall comprising, on at least one straight side (3a) of the wall, at least one elastically deformable tab (5) made integrally with the corresponding connection part in the thickness of the cylindrical wall of this connection part, the tab (5) being slightly remote from its rest position at the end of connection, wherein the wall defines a single cavity (9), **characterized in that** the tab has a width across axis X which is greater than half the length of said side.

2. Connector according to claim 1, **characterized in that** the cylindrical wall has a cross section with two straight sides which are substantially parallel.

3. Connector according to claim 2, **characterized in that** the cylindrical wall has a substantially rectangular cross-section.

4. Connector according to any of the preceding claims, **characterized in that** said at least one elastically deformable tab (5) extends over the majority of the height of the connection part (3; 3').

5. Connector according to any of the preceding claims, **characterized in that** the electrically deformable tab (5) has a free end remote from the base of the corresponding connection part.

6. Connector according to any of the preceding claims, **characterized in that** said at least one tab (5) comprises at least one relief (6) on a face (4) coming to rest against the other connection part.

7. Connector according to claim 6, wherein said at least one tab (5) comprises an upper edge (5b), **characterized in that** said at least one relief (6) is adjacent to said upper edge (5b) or situated close thereto.

8. Connector according to one of claims 6 and 7, **characterized in that** the relief (6) takes the form of a rib across axis X and extending over the width of the tab (5).

9. Connector according to claim 8, **characterized in that** the rib (6) extends over the entire width of the tab (5).

10. Connector according to any of the preceding claims, **characterized in that** the one of the connection parts (3; 3') comprises two elastically deformable tabs (5) facing each other.

11. Connector according to any of the preceding claims, **characterized in that** each tab (5) has a substantially flat, preferably rectangular form.

12. Connector according to any of the preceding claims, **characterized in that** the elastically deformable tab comes to rest on a substantially flat wall of the other connection part.

13. Connector according to any of the preceding claims, **characterized in that** the at least one of the connection parts comprises two adjacent cavities (9) separated by an intermediate wall (13).

14. Connector according to any of the preceding claims, **characterized in that** the housing elements are made of an electrically conductive material so as to achieve a shielding of the housing.

15. Connector according to claim 14, **characterized in that** the housing elements (1; 2) are made of metal, in particular aluminium.

16. Connector according to any of the preceding claims, **characterized in that** the cylindrical wall has a thickness of less than 1 cm.
